# FASCICULE DE BREVET EUROPEEN

(11) **EP 3 816 093 B1**
(45) Date de publication et mention de la délivrance du brevet: **07.09.2022**
(21) Numéro de dépôt: 20203453.4
(22) Date de dépôt: 22.10.2020
(51) Int. Cl.: B66D 3/10, A62B 1/10

(54) **POULIE AUTOBLOQUANTE**
SELBSTBLOCKIERENDE RIEMENSCHEIBE
SELF-LOCKING PULLEY

(30) Priorité: 29.10.2019 FR 1912164
(43) Date de publication de la demande: 05.05.2021
(73) Titulaire: Zedel, 38920 Crolles (FR)
(72) Inventeur: BONNET, Guillaume, 38330 Montbonnot Saint Martin (FR); JOURDAN, Marc, 38400 St Martin d Hères (FR)
(74) Mandataire: Talbot, Alexandre

(56) Documents cités:
- CN-U- 207 497 957
- FR-A- 1 444 952
- US-A- 408 814
- US-B1- 6 189 867
- US-B1- 7 419 138

## Description

### Domaine technique

L'invention est relative à une poulie.

### Technique antérieure

Dans de nombreux domaines, il est connu d'utiliser une poulie qui se compose d'une tête de fixation associée à un réa monté à rotation. La poulie est fixée à un point d'ancrage au moyen de la tête de fixation. Le réa permet de modifier la force de renvoi entre une charge à soulever et l'effort appliqué par l'utilisateur. Une corde relie la charge à l'utilisateur et la corde prend appuie sur le réa.

Il est connu des poulies qui comportent deux flasques dont un flasque est mobile par rapport à l'autre flasque. Le réa est disposé entre les flasques. Dans une configuration particulière, les deux flasques définissent chacun une ouverture. Les deux extrémités des flasques forment la tête de fixation. Les deux ouvertures sont maintenues ensemble par un mousqueton qui assure la fixation au point d'ancrage.

Le document US 7,168,687 décrit une configuration dans laquelle le réa est installé entre deux flasques. Un des flaques est fixé à la tête de fixation tandis que l'autre flasque est monté à pivotement par rapport au premier flasque. Le réa et le deuxième flasque sont montés mobiles autour du même arbre de rotation. Le deuxième flasque est maintenu en position fermé au moyen d'un bouton poussoir qui est partiellement logé dans la tête de fixation et qui s'enfonce dans un trou traversant du deuxième flasque afin d'empêcher la rotation. Une telle configuration ne prévoit pas de former une poulie autobloquante ce qui nécessite d'intégrer un système de blocage de la corde à côté de la poulie.

Une poulie bloqueuse ou autobloquante selon le préambule de la revendication 1 avec descendeur est commercialisée par la société CMC sous la dénomination CSR2 PULLEYS et présentée dans le document US 7,419,138. La poulie comporte un réa dont l'arbre de rotation est monté mobile à excentrique par rapport à un flasque de support. La poulie comporte également un bloqueur monté fixe sur le flasque de support. L'arbre de rotation du réa peut être déplacé au moyen d'une force appliquée sur un levier pour rapprocher l'arbre de rotation du bloqueur et ainsi bloquer la corde contre le réa. Le réa est monté mobile à rotation dans une seule direction. Cette solution ne permet pas de soutenir des contraintes importantes sur la corde de sorte qu'un glissement peut se produire qui génère un échauffement de la poulie et donc un abaissement du coefficient de frottement entre la poulie et la corde.

Il apparaît également que le dispositif commercialisé par la société CMC sous la dénomination MPD^{™} Multi Purpose Device ne fournit pas un résultat satisfaisant. Un tel produit est présenté dans le document US 7,658,264 et possède une poulie montée mobile autour d'un axe de rotation. La poulie est associée à une came également montée mobile autour du même axe de rotation. La poulie est configurée de manière à n'autoriser qu'un seul sens de rotation. Lorsqu'une traction sur un brin de corde est appliquée selon le second sens de rotation, cela entraine le blocage de la poulie. Les frottements entre la corde et la poulie causent la rotation de la poulie jusqu'au coincement de la corde au moyen de la came. Il est nécessaire d'avoir un frottement suffisant afin de contrer l'effort fourni par un ressort de résistance qui place la came dans une position empêchant tout blocage de la corde. Comme indiqué dans le document US 7,658,264, le blocage de la corde est fortement dépendant des frottements entre la corde et la poulie ce qui entraine une grande variabilité de la qualité du blocage selon l'état d'usure de la corde et de la poulie.

### Objet de l'invention

Un objet de l'invention consiste à prévoir une poulie qui est plus compacte que les configurations de l'art antérieur et qui assure un blocage efficace de la corde. A cet effet, la poulie comporte :
- une tête de fixation,
- un premier flasque fixé à la tête de fixation,
- un premier arbre de rotation s'étendant depuis le premier flasque,
- un premier réa monté mobile à rotation autour du premier arbre de rotation, le premier réa étant monté mobile à rotation selon un seul sens de rotation,
- une came bloquante montée mobile par rapport au premier réa pour s'éloigner ou se rapprocher du premier réa, la came bloquante étant montée mobile entre une première position et une deuxième position.

La poulie autobloquante est remarquable en ce que :
- le premier arbre de rotation est monté fixe par rapport au premier flasque,
- la came bloquante est montée mobile par rapport au premier flasque,
- un ressort est monté pour exercer une force déplaçant la came bloquante vers le premier réa,
- une poignée montée sur premier flasque, la poignée étant liée fonctionnellement à la came bloquante pour déplacer la came bloquante entre la première position et la deuxième position.

Dans un développement, le premier réa comporte une gorge définissant au moins une section en forme de V. Préférentiellement, le premier réa comporte une gorge texturée, plus préférentiellement une gorge à facettes.

Avantageusement, la came bloquante est agencée pour s'enfoncer dans une gorge du premier réa.

Dans un développement, la came bloquante possède une surface de travail texturée disposée en vis-à-vis de la gorge du premier réa.

De manière avantageuse, la came bloquante est montée mobile en rotation autour d'un deuxième arbre de rotation monté fixe sur le premier flasque ou la tête de fixation.

Préférentiellement, le premier réa est configuré pour autoriser la rotation selon un premier sens de rotation et pour interdire une rotation selon un second de rotation opposé au premier sens de rotation. La rotation de la came bloquante selon le premier sens de rotation cause un rapprochement de la came bloquante vers le premier réa.

Dans un mode de réalisation particulier, la poignée est montée mobile en rotation autour d'un troisième arbre de rotation monté fixé sur le premier flasque.

Avantageusement, la poignée est liée fonctionnellement à la came bloquante au moyen d'un jeu d'engrenages définissant un rapport d'engrenage qui est préférentiellement différent de 1.

Dans une configuration préférentielle, la rotation de la poignée selon le premier sens de rotation cause la rotation de la came bloquante selon le second sens de rotation et la rotation de la poignée selon le second sens de rotation cause la rotation de la came bloquante selon le premier sens de rotation.

Dans une configuration avantageuse, la poignée comporte un pion coopérant avec une butée. Le pion est destiné à venir en contact de la butée pour former une liaison mécanique entre la poignée et la came bloquante. La rotation de la poignée cause la rotation de la butée et la rotation de la came bloquante.

Il est avantageux de prévoir que la came bloquante soit associée à une première roue dentée coopérant avec une deuxième roue dentée formant la butée. Dans une configuration préférentielle, le pion passe au-travers d'une lumière aménagée dans le premier flasque.

Préférentiellement, un deuxième flasque est monté rotatif autour de l'arbre de rotation entre une position d'ouverture autorisant l'insertion ou l'extraction d'une corde sur le premier réa et une position de fermeture interdisant l'insertion ou l'extraction de la corde, le premier réa séparant le premier flasque et le deuxième flasque.

Dans un autre développement, la poulie autobloquante comporte un second réa monté mobile à rotation autour du premier arbre de rotation, le second réa comportant une gorge lisse et étant configuré pour tourner selon les premier et second sens de rotation, le second réa étant séparé du premier réa par le premier flasque.

L'invention a également pour objet un système de mouflage qui est compact et qui assure un blocage efficace de la corde.

Le système de mouflage comporte une poulie autobloquante selon l'une des configurations précédentes et un dispositif à poulie muni d'un flasque de support additionnel, un arbre de rotation additionnel faisant saillie du flasque de support additionnel et un réa additionnel monté à rotation autour de l'arbre de rotation additionnel, une corde étant fixée à la poulie autobloquante ou au dispositif à poulie additionnel et s'étendant entre la poulie autobloquante et le dispositif à poulie additionnel en s'appuyant sur au moins le premier réa et le réa additionnel.

### Description sommaire des dessins

D'autres avantages et caractéristiques ressortiront plus clairement de la description qui va suivre de modes particuliers de réalisation et de mise en oeuvre de l'invention donnés à titre d'exemples non limitatifs et représentés aux dessins annexés, dans lesquels :
- la figure 1 illustre, de manière schématique, une vue de côté d'une poulie autobloquante ;
- la figure 2 représente de manière schématique, une vue en perspective côté d'une poulie autobloquante ;
- la figure 3 représente de manière schématique, une vue de face d'une poulie autobloquante avec une corde montée dans la poulie et la came bloquante appuyant sur la corde ;
- la figure 4 représente de manière schématique, une vue de face d'une poulie autobloquante avec une corde montée dans la poulie et la poignée actionnée pour déplacer la came bloquante à distance de la corde ;
- la figure 5 représente de manière schématique, une vue de face d'une poulie autobloquante sans corde montée dans la poulie, la came bloquante s'insérant dans la gorge du réa ;
- la figure 6 représente de manière schématique, une vue explosée de la poulie autobloquante représentant l'installation du réa ;
- la figure 7 représente de manière schématique une vue en coupe de l'engrenage liant la poignée avec la came bloquante éclatée d'une poulie ;
- la figure 8 représente de manière schématique un dispositif de mouflage comportant la poulie autobloquante.

### Description des modes de réalisation

Comme illustré sur les figures 1 à 8, le dispositif à poulie 1 est avantageusement un dispositif à poulie double et encore plus avantageusement un dispositif à poulie ou à poulie double pour un dispositif de mouflage. Le dispositif à poulie 1 forme une poulie autobloquante. Le dispositif à poulie 1 comporte une tête de fixation 2 qui est fixée à un premier flasque 3. La poulie 1 comporte également un premier arbre de rotation 4 qui s'étend depuis le premier flasque 3. Un premier réa 5a est monté à rotation autour du premier arbre de rotation 4. Le premier réa 5a est monté mobile par rapport au premier flasque 3 et par rapport à la tête de fixation 2 autour du premier arbre de rotation 4. Le premier réa 5a est destiné à coopérer avec une corde 6. Le premier arbre de rotation 4 définit l'axe de rotation du premier réa 5a. La tête de fixation 2 définit un anneau destiné à fixer la poulie 1 à un point d'ancrage, par exemple au moyen d'une sangle, un maillon rapide ou un mousqueton. Le premier arbre de rotation 4 est avantageusement monté fixe sur le premier flasque 3. Le premier arbre de rotation 4 peut être monté complètement fixe ou autoriser sont autorotation sur le premier flasque 3. Le premier flasque 3 et/ou la tête de fixation 2 sont avantageusement réalisés dans un matériau métallique.

Le premier réa 5a est monté à rotation uniquement selon un seul premier sens de rotation autour du premier arbre de rotation 4. Le premier réa 5a est configuré pour ne pas pouvoir réaliser de rotation selon l'autre sens de rotation. Les figures 3 et 4 illustrent un dispositif à poulie associé à une corde 6. Selon la configuration présentée, le dispositif à poulie 1 est configuré pour autoriser la rotation du premier réa 5a selon le sens anti-horaire et pour empêcher la rotation selon le sens horaire. En d'autres termes, l'application d'un effort sur le brin de corde 6 selon la flèche A va se traduire par le blocage du premier réa 5a. L'application d'un effort sur le brin de corde selon la flèche B doit entrainer la rotation du premier réa 5a et le déplacement de la corde 6. La configuration inverse est possible.

Selon les modes de réalisation, le premier réa 5a possède une gorge lisse, ou une gorge texturée. La forme de la gorge peut être à section semi-circulaire, mais il est avantageux d'avoir une section forme de V. La gorge est avantageusement texturée afin de favoriser le frottement entre la corde 6 et le premier réa 5a lorsque le premier réa 5a est dans une position bloquée et que la corde 6 glisse le long du premier réa 5a. Le frottement permet de mieux contrôler la vitesse de glissement de la corde 6 et le contact entre la corde 6 et le premier réa 5 pour placer le premier réa 5 dans la position bloquée. Le premier réa 5a et/ou au moins la gorge du premier réa 5a sont avantageusement réalisés dans un matériau métallique.

La gorge texturée peut définir une pluralité de nervures qui forment des rétrécissements dans la gorge pour faciliter la connexion mécanique entre la gorge et la corde 6 ce qui améliore un éventuel blocage de la corde. La gorge peut définir une pluralité de facettes ou d'autres formes adaptées pour définir du frottement.

Le premier réa 5a est avantageusement dépourvu d'une gorge munie de picots qui s'enfoncent dans la corde 6. Les picots peuvent être orientés de manière à empêcher le glissement de la corde 6 par rapport au premier réa 5a selon le sens de rotation autorisé pour le premier réa 5a et pour autoriser un glissement de la corde 6 lorsque le premier réa 5a est en position bloquée. Cependant, l'intérêt d'une telle configuration est limité.

Il est particulièrement avantageux d'avoir une gorge texturée afin d'assurer un contact qui assure une force de frottement minimale entre la corde 6 et le premier réa 5a. L'application d'une force sur la corde selon les directions A et B se traduit par l'actionnement du réa 5 conduisant respectivement au blocage du réa 5 ou à sa rotation. L'utilisation d'une gorge texturée facilite l'obtention du blocage du premier réa 5a.

Le dispositif comporte une came bloquante 7 qui est montée mobile par rapport au premier réa 5a, au premier arbre 4 et au premier flasque 3. La came bloquante 7 est avantageusement montée mobile en rotation, en translation ou une combinaison de ces deux mouvements.

La came bloquante 7 est montée mobile entre une première position et une deuxième position de manière à se rapprocher ou s'éloigner de la gorge. La came bloquante 7 se rapproche ou s'éloigne du fond de la gorge afin de pouvoir appliquer une force plus ou moins importante sur la corde 6 disposée dans la gorge. Dans une première position où la distance entre la came bloquante 7 et le fond de la gorge du premier réa 5a est faible ou minimale, la pression exercée par la came bloquante 7 sur la corde 6 assure le blocage de la corde par rapport au premier réa 5a. La corde 6 ne peut pas glisser par rapport au premier réa 5a. L'application d'un effort sur la corde selon la flèche B entraine une rotation du premier réa 5a et un déplacement de la corde 6. L'application d'un effort sur la corde selon la flèche A cause un blocage du réa 5 ce qui empêche le déplacement de la corde 6 selon la flèche A.

Dans une deuxième position où la distance entre la came bloquante 7 et le fond de la gorge du premier réa 5a est importante ou maximale, la pression exercée par la came bloquante 7 sur la corde 6 est faible ou nulle ce qui autorise le glissement de la corde par rapport au premier réa 5a. L'application d'un effort sur la corde 6 selon la flèche A cause un blocage du réa 5 puis un glissement de la corde 6 par rapport au premier réa 5a. L'application d'un effort sur la corde 6 selon la flèche B entraine une rotation du premier réa 5a et/ou un glissement de la corde 6 par rapport au premier réa 5a et donc un déplacement de la corde 6.

De manière préférentielle, la came bloquante 7 est configurée pour pouvoir s'introduire entre les bords opposés de la gorge du premier réa 5a. La came bloquante 7 peut s'enfoncer à l'intérieur de la gorge pour coopérer avec une multitude de diamètres de corde et notamment des diamètres de corde qui sont bien plus faibles que le diamètre maximal défini par la largeur de la gorge. La profondeur d'insertion de la came bloquante 7 dans la gorge de la poulie est sans incidence sur l'orientation du dispositif à poulie. Par exemple le document US 7,419,138 prévoit une rotation du réa par rapport au point de fixation pour bloquer la corde. Le réa se déplace ainsi que l'effort associé à la masse à soulever. Si la tête de fixation est agencée pour avoir un bon alignement avec l'axe de rotation du réa lors des phases de traction, l'alignement ne peut être obtenu lors des phases de blocage ou inversement. Les dispositifs de l'art antérieur sont configurés afin de coopérer avec une corde de diamètre prédéfinie. Lorsque le diamètre de la corde diffère du diamètre recommandé de quelques millimètres, le dispositif devient difficilement utilisable. Une corde plus grosse cause un problème d'insertion dans la gorge. En revanche, une corde plus mince réduit fortement la capacité de blocage sur le réa. Avec une came bloquante qui s'introduit dans une gorge en V ou sensiblement en V pour pousser la corde contre le réa, la came bloquante assure un contact suffisant entre le réa et la corde pour des diamètres de cordes très différents. Le dispositif est moins sensible au diamètre de la corde et assure le blocage de la corde dans le dispositif.

Avantageusement, la poulie comporte un ressort 8 ou un élément élastique qui est connecté à la came bloquante 7 d'une part et au premier flasque 3 ou à la tête de fixation 2 d'autre part. Le ressort 8 applique une contrainte sur la came bloquante 7 qui dirige la came bloquante vers le premier réa 5a pour appuyer la corde contre le premier réa 5a et éventuellement bloquer la corde 6. Le ressort 8 est configuré pour ne pas empêcher le déplacement de la corde 6 lors de l'application d'une force selon la flèche B.

La came bloquante 7 est avantageusement configurée pour être une came autobloquante lors de l'application d'une force selon la flèche A. En d'autres termes, la came bloquante 7 est configurée pour coopérer avec le premier réa 5a et bloquer la corde 6 selon le sens de la flèche A. La came comporte avantageusement une texturation de surface qui assure un bon contact avec la corde.

Le déplacement de la corde 6 selon le deuxième sens (flèche A) cause le déplacement de la came bloquante 7 vers le premier réa 5a ce qui augmente la contrainte appliquée sur la corde 6 et empêche son déplacement. De manière avantageuse, la came bloquante 7 est montée à rotation selon deux sens de rotation. Le premier sens de rotation de la came est identique au premier sens de rotation du premier réa 5a. La rotation de la came bloquante 7 selon le premier sens de rotation cause le rapprochement de la came bloquante du fond du premier réa 5a.

Une fois la corde bloquée contre le premier réa 5a au moyen de la came bloquante 7 et le premier réa 5a bloqué, il n'est pas possible de faire glisser la corde 6 selon le sens de la flèche A. Il faut alors actionner la came bloquante 7 pour l'éloigner de la gorge et réduire la force appliquée sur la corde 6.

Pour faciliter l'utilisation de la poulie autobloquante 1, il est avantageux d'installer la came bloquante 7 dans le demi-espace qui contient la tête de fixation. Le demi-espace est défini au moyen du plan qui passe par l'axe de rotation du premier réa et qui est perpendiculaire à l'axe reliant l'arbre de rotation 2 et la tête de fixation. La came se trouve dans la portion de la poulie où la corde 6 est en tension et est plaquée contre le premier réa. Cependant, cette configuration limite le déplacement possible de la came bloquante 7.

Il est particulièrement avantageux d'utiliser une poignée 9 qui est liée fonctionnellement à la came bloquante 7 pour déplacer la came bloquante 7. Il est avantageux de ne pas monter directement la poignée 9 sur la came bloquante 7 de manière à pouvoir faciliter l'actionnement de la came bloquante 7. De manière avantageuse, la came bloquante 7 est montée sensiblement entre la tête de fixation et le premier réa 5a ce qui améliore la compacité du dispositif mais limite son déplacement. En évitant un couplage direct entre la poignée et la came bloquante, le mouvement accessible à la poignée est différent du mouvement de la came bloquante ce qui facilite son utilisation sous charge.

Il est particulièrement avantageux de profiter d'une démultiplication entre l'angle de rotation de la poignée 9 et l'angle de rotation de la came bloquante 7. Il est avantageux de prévoir un montage de la poignée par rapport à la came bloquante 7 qui est configuré pour qu'un déplacement de la poignée 9 selon un premier angle entraine un déplacement de la came bloquante 7 d'un deuxième angle plus faible que le premier angle pour avoir une modulation fine de la force appliquée par la poignée sur la position de la came bloquante 7. Il est également possible d'avoir une configuration où un déplacement de la poignée 9 selon un premier angle entraine un déplacement de la came bloquante 7 d'un deuxième angle plus important que le premier angle. La configuration de la came est alors différente.

La connexion mécanique entre la poignée 9 et la came bloquante 7 peut être réalisée par un système à crémaillère comme illustré à la figure 7. Le jeu d'engrenages peut définir un rapport d'engrenage égal à 1 ou différent de 1. La came bloquante 7 possède un premier jeu de dents 7a qui coopère avec un deuxième jeu de dents 9a monté sur la poignée 9. Il est avantageux de choisir une connexion fonctionnelle entre la poignée 9 et la came bloquante 7 qui assure qu'une rotation de l'extrémité distale de la poignée s'éloignant de la tête de fixation 2 pour se rapprocher de l'arbre de rotation 4 se traduise par un éloignement de la came bloquante du fond de la gorge. En utilisation, la masse à soulever applique un effort sur la poulie autobloquante qui est maintenue en position au moyen de la tête de fixation 2. La rotation de l'extrémité de la poignée 9 pour se rapprocher de l'arbre de rotation 4 permet à l'utilisateur d'appliquer un effort orienté sensiblement dans la même direction que le poids de la masse à soulever. En conséquence, l'effort appliqué par l'utilisateur, sur la poignée, pour déplacer la came bloquante ne modifie pas drastiquement l'orientation de la poulie autobloquante.

Il est avantageux d'utiliser une came bloquante 7 dont la surface destinée à venir en contact de la corde 6 est texturée pour assurer un bon contact avec la corde et son blocage sur le premier réa 5a. Il est également avantageux de prévoir que la came bloquante 7 possède des évidements traversants afin de pouvoir évacuer les boues et poussières présentes sur la corde et assurer un blocage efficace sur toute la longueur de la corde.

Lorsque le premier réa 5a est bloqué, le déplacement de la poignée 9, avantageusement en rotation, cause le déplacement de la came bloquante 7 pour s'éloigner de la gorge du premier réa 5a. La corde 6 disposée entre le premier réa 5a et la came bloquante 7 voit sa contrainte diminuer jusqu'à ce qu'à autoriser un glissement de la corde 6 par rapport au premier réa 5a. En ajustant la position de la poignée, il est possible d'ajuster la valeur de la force de frottement entre la corde et le premier réa 5a et donc d'ajuster la vitesse de glissement de la corde 6 par rapport au premier réa 5a qui est bloqué.

Dans le mode de réalisation illustré aux figures 1 à 8, le ressort 8 assure un contact continu entre la corde 6 et la came bloquante 7 en l'absence de sollicitation de la poignée 9. La force appliquée sur la corde 6 par la came bloquante 7 diminue le risque de glissement de la corde par rapport au premier réa 5a et donc assure un blocage immédiat ou quasi-immédiat de la corde 6 avec le premier réa 5a et permet d'obtenir plus rapidement le blocage du premier réa 5a.

De manière avantageuse et comme illustré sur les figures 1 à 8, la came bloquante 7 est montée en rotation autour d'un deuxième arbre de rotation 10 monté fixe sur le premier flasque 3. Le ressort 8 est préférentiellement un ressort en torsion monté autour du deuxième arbre de rotation 10.

Préférentiellement, la poignée 9 est montée à rotation autour d'un troisième arbre de rotation 11 qui est monté fixe sur le premier flasque 3.

Lorsque la poignée 9 et la came bloquante 7 sont connectées par un engrenage, ce dernier possède avantageusement une première roue dentée 12 définissant les dents 7a de la came bloquante 7 et une deuxième roue dentée 13 définissant les dents 9a de la poignée. Selon les configurations, la première roue dentée 12 peut être monolithique avec la came bloquante 7 ou la deuxième roue dentée 13 peut être monolithique avec la poignée 9.

Il est avantageux que l'arbre de rotation de la roue dentée 12 soit colinéaire avec l'arbre de rotation 10 et/ou que l'arbre de rotation de la roue dentée 13 soit colinéaire avec l'arbre de rotation 11. Par exemple, la poignée 9 est montée sur le premier flasque 3 et possède un pion 14. Le pion 14 passe à travers une lumière aménagée dans le premier flasque 3. Le pion 14 vient en appui d'une roue dentée 13 qui possède les dents 9a. Le second arbre de rotation 10 est différent du premier arbre de rotation 4 et est avantageusement disposé hors de la surface occupée par le premier réa 5a. En d'autres, les deux arbres de rotations 4 et 10 sont séparés d'une distance supérieure au rayon du premier réa 5a. Les arbres de rotations 10 et 11 sont différents.

Dans une configuration particulière, le pion 14 est monté fixe par rapport à la roue dentée 12 de sorte que le déplacement de la poignée 9 entraine la rotation de la roue dentée 12 et des dents 9a et que le déplacement de la roue dentée 12 et des dents 9a entraine le déplacement de la poignée 9. Dans une alternative avantageuse de réalisation, le pion 14 est monté mobile dans une lumière entre deux extrémités opposées de la lumière. La roue dentée 13 vient recouvrir partiellement la lumière en fonction de la position de la came bloquante 7. La position de la roue dentée 13 est liée à la position de la came bloquante 7. Le pion 14 est monté mobile par rapport à la roue dentée 13. La roue dentée 13 est disposée entre les deux extrémités de la lumière. Dans cette configuration, le déplacement de la came bloquante 7 cause le déplacement de la roue dentée 13 indépendamment de la position du pion 14. L'insertion de la corde 6 entre la came bloquante 7 et la gorge entraine un déplacement de la came bloquante 7 mais n'entraine pas le déplacement du pion 14 et n'entraine pas le déplacement de la poignée 9. Le ressort 8 appuie la came bloquante 7 contre la corde 6. Pour réduire l'intensité de la force appliquée sur la corde 6 par la came bloquante 7, il faut actionner la poignée 9 depuis sa première position qui correspond à une position de repos jusqu'à une position d'engagement où le pion 14 vient en contact de la roue dentée 13 selon un premier sens de déplacement de la poignée 9. A partir de la position d'engagement, le déplacement de la poignée 9 cause le déplacement de la roue dentée 13 et le déplacement de la came bloquante 7. Il est particulièrement avantageux de prévoir que la poignée 9 comporte un pion 14 coopérant avec une butée pour lier mécaniquement la poignée avec la came bloquante 7. Le pion 14 est destiné à venir en contact de la butée pour former une liaison mécanique entre la poignée 9 et la came bloquante 7 et la rotation de la poignée 9 causant la rotation de la butée et la rotation de la came bloquante 7.

Les dents 9a s'engrainent sur les dents 7a et causent la rotation de la came bloquante 7.

Le ressort 8 est configuré pour appliquer un effort sur la came bloquante 7 pour ramener la came bloquante 7 dans la première position. En même temps, le ressort 8 déplace la poignée 9 dans une première position représentative de la première position de la came bloquante 7.

De manière avantageuse, la poulie 1 comporte un deuxième flasque 15 qui est monté à rotation autour de l'arbre de rotation 4. Le deuxième flasque 15 est monté à rotation par rapport au premier flasque 3. Le deuxième flasque 15 possède une face interne et une face externe. Le premier réa 5a fait face à la face interne du deuxième flasque 15. Le premier réa 5a est disposé entre le premier flasque 3 et le deuxième flasque 15 selon la direction de l'axe de rotation. Le deuxième flasque 15 définit une première position qui coopère avec la tête de fixation pour fermer la poulie 1. Le deuxième flasque 15 définit également une deuxième position qui correspond à une position ouverte de la poulie 1.

Préférentiellement, le deuxième flasque 15 est pourvu d'un organe de frottement 16 qui définit une gorge destinée à recevoir la corde en sortie du premier réa 5a. L'organe de frottement 16 et le premier réa 5a sont séparés par le deuxième flasque 15.

De manière avantageuse, la poulie comporte un deuxième réa 5b qui est monté à rotation sur l'arbre de rotation 4 ou sur un arbre de rotation additionnel qui est avantageusement colinéaire avec l'arbre de rotation 4. Les deux réas 5a et 5b sont séparés par le premier flasque 3 et peuvent tourner indépendamment l'un de l'autre. De manière avantageuse, le deuxième réa 5b est configuré pour pouvoir tourner selon les deux sens de rotation. Le deuxième réa 5b est avantageusement un réa à gorge lisse pour réduire les frottements entre la corde 6 et la poulie 1.

Le deuxième réa 5b est avantageusement dépourvu d'une association à un système de blocage de la corde 6 par exemple par came bloquante.

Comme indiqué plus haut, le dispositif à poulie 1 peut faire partie d'un dispositif de mouflage tel qu'illustré à la figure 8 dans lequel le dispositif à poulie 1 coopère avec un dispositif à poulie additionnel qui comporte également une ou plusieurs poulies montées sur un ou plusieurs flasques de support qui sont associé à une tête de fixation. Le dispositif à poulie additionnel est avantageusement différent du dispositif à poulie décrit ci-dessus, par exemple en étant pourvu uniquement de réas à gorge lisse et/ou en étant dépourvu de moyen de blocage de la corde.

Une corde circule alternativement entre les réas du dispositif à poulie et du dispositif à poulie additionnel pour les relier mécaniquement. L'un du dispositif à poulie et du dispositif à poulie additionnel est connecté à un point d'ancrage et l'autre dispositif est connecté à une masse à soulever. L'utilisateur tire sur la corde 6 afin de soulever la masse, ce qui correspond à un effort en traction selon la flèche B. Lorsque l'utilisateur arrête de solliciter la corde, 6 la masse applique un effort selon la flèche A ce qui bloque le premier réa 5a. La corde 6 se trouve bloquée par la came bloquante 7 contre le premier réa 5a.

En actionnant la poignée 9, l'utilisateur déplace la came bloquante 7 par rapport au réa 5a et plus précisément par rapport à la gorge pour diminuer la contrainte appliquée sur la corde 6. Lorsqu'une position seuil est atteinte, la corde 6 peut se déplacer par glissement sur le premier réa 5ab. Dans ce cas, il est avantageux d'utiliser un réa texturé pour fournir du frottement et mieux contrôler la vitesse de défilement de la corde 6 en fonction de la position de la came bloquante 7.

Il est particulièrement avantageux d'avoir une poulie 1 dont l'arbre de rotation 4 est fixe par rapport au premier flasque 3 car cela réduit ou évite le déplacement du réa 5a entre les phases de traction sur la corde et les phases de blocage. Cela permet également d'augmenter le rendement lors des phases de traction. L'arbre de rotation 4 étant monté fixe sur le premier flasque 3 cela permet de faciliter l'intégration du réa 5a dans le dispositif à poulie 1 et de gagner en compacité.

Le réa 5a est circulaire ou sensiblement circulaire et tourne afin de suivre le mouvement de la corde lors d'un effort selon la flèche B ce qui améliore le rendement lors des phases de traction en profitant des faibles forces de frottement fournies par le réa 5a en comparaison d'un appareil d'assurage conventionnel qui possède beaucoup de frottement.

Le dispositif à poulie 1 est configuré afin de définir un chemin de circulation de corde quasi-exclusivement formé par le premier réa 5a. En d'autres termes, la corde circulant dans le dispositif à poulie suit la forme de la poulie sur la moitié de son périmètre ou sensiblement la moitié de son périmètre pour former un demi-cercle ou quasiment un demi-cercle. Comme indiqué plus haut, sur ce demi-cercle, la corde profite des faibles frottements fournis par le réa 5a. Sous charge, la corde 6 traverse le dispositif à poulie sans s'appuyer sur un élément fixe introduisant du frottement autre que la came bloquante 7. Le blocage et le déblocage de la corde s'effectue en déplaçant la came mobile 7 par rapport au réa 5a et par rapport au premier flasque ce qui permet de réduit les déplacements de la poulie par rapport au point d'ancrage entre les phases de traction et les phases de blocage.

Dans le mode de réalisation illustré, le dispositif à poulie 1 est configuré pour que le premier réa 5aa et la came bloquante 7 soient les seuls points de contact continu avec la corde pour assurer un frottement minimal et donc un rendement élevé. Le dispositif à poulie est préférentiellement configuré pour que le premier flasque soit dépourvu de zone en saillie en direction du premier réa 5a hors du demi-espace défini par le plan passant par un diamètre du premier réa 5a et perpendiculaire à l'axe reliant l'axe de rotation du premier réa 5a et la tête de fixation 2. La corde 6 peut circuler librement sans frotter contre le premier flasque 3.

La came bloquante 7 est montée mobile de manière à se rapprocher ou s'éloigner du premier réa 5a ce qui autorise un déplacement de la came bloquante 7 pour suivre les déplacements de la corde 6 en sortie du premier réa 5a (selon la flèche B) et réduire les frottements induits par la came bloquante 7. En comparaison, dans un dispositif d'assurage classique, la corde glisse sur une came mobile en rotation et un frottement non négligeable est recherché afin de déplacer la came selon le sens de circulation de la corde. Par exemple, le document US 2014/0262611 propose d'utiliser un dispositif d'assurage muni d'une poulie. Comme tous les dispositifs d'assurage, un certain niveau de frottement est introduit par les multiples zones fixes sur lesquelles glisse la corde. La poulie est utilisée en association avec un système de blocage au-delà d'une vitesse de défilement seuil représentative d'une chute pour moduler la force de frottement et bloquer la corde. Dans une telle configuration, lorsque l'utilisateur tire sur la corde, le rendement est faible car les frottements sont importants.

La poulie 1 comporte préférentiellement un mécanisme de verrouillage configuré pour verrouiller le deuxième flasque 15 dans la première position par rapport au premier flasque 3. Dans la position fermée, la corde ou le câble installé dans la poulie 1 ne peut pas être extrait. Il n'est pas non plus possible d'y installer une corde ou un câble. Dans la position ouverte, il est possible d'installer un câble ou une corde entre les deux flasques 3 et 15 et avantageusement en contact du premier réa 5a.

Le mécanisme de verrouillage peut posséder une tige 17 fixée au premier flasque 3 ou à la tête de fixation 2. La tige 17 est montée mobile entre une première position et une deuxième position selon un premier mouvement. Le premier mouvement peut être un mouvement de translation ou un mouvement de rotation ou une combinaison de ces derniers. Le premier mouvement n'est avantageusement pas une translation de la tige 17 parallèlement à l'axe de rotation du premier réa 5a.

Dans la première position, la tige 17 s'engage avec le deuxième flasque 15 pour maintenir le deuxième flasque 15 dans la première position. Dans la deuxième position, la tige 17 autorise la rotation du deuxième flasque 15. La tige 17 fait saillie de la face externe du deuxième flasque 15. Le deuxième flasque 15 peut être formé en matériau métallique ou en matériau plastique. La tige 17 peut être formé en matériau métallique ou en matériau plastique

La poulie 1 comporte un obturateur 18 fixé sur le deuxième flasque 15 et monté mobile entre une première position et une deuxième position selon un deuxième mouvement différent du premier mouvement. Le premier mouvement est différent du deuxième mouvement ce qui oblige l'utilisateur à réaliser deux mouvements consécutifs et différents pour actionner l'obturateur 18 puis actionner la tige d'actionnement 17 afin de réaliser ensuite la rotation du deuxième flasque 15. L'utilisation de deux mouvements consécutifs différents sur deux éléments distincts permet de réduire voire d'éviter le désengagement de la tige 17 en comparaison d'un mouvement unique de désengagement de la tige 17.

L'obturateur 18 est configuré pour recouvrir au moins partiellement la tige 17 de manière à empêcher l'actionnement et donc le déplacement de la tige 17 depuis la première position vers la deuxième position. En recouvrant la tige 17, l'obturateur 18 empêche l'utilisateur de venir en contact de la tige 17 et ainsi empêche l'utilisateur de réaliser le déplacement de la tige 17 depuis la première position jusqu'à la deuxième position. L'obturateur 18 n'est pas configuré pour maintenir le deuxième flasque 15 dans la première position par une connexion mécanique. L'obturateur 18 installé sur la face externe du deuxième flasque 15 n'est pas en contact direct avec le premier flasque 3 et n'intervient pas directement dans le maintien du deuxième flasque 15 dans la position fermée.

Préférentiellement, le mouvement de l'obturateur 18 depuis la première position d'obturateur jusqu'à la deuxième position d'obturateur s'effectue selon un premier sens de déplacement qui est opposé au deuxième sens de déplacement de la tige 17 lors du mouvement de la tige 17 de la première position de tige jusqu'à la deuxième position de tige. Le premier sens de déplacement de l'obturateur peut être un rapprochement vers l'arbre de rotation 4 alors que le deuxième sens de déplacement peut être un éloignement de l'arbre 4. La configuration inverse est également possible.

La configuration illustrée permet à un doigt de l'utilisateur de venir en contact de l'obturateur 18. Le doigt se déplace selon le premier sens de déplacement afin de déplacer l'obturateur 18 et rendre accessible la tige 17. Une fois la tige 17 devenue accessible, le doigt de l'utilisateur revient à sa position de départ en se déplaçant selon le deuxième sens opposé au premier sens. Le doigt vient en contact de la tige 17 et déplace la tige 17 de la première position à la deuxième position pour libérer le deuxième flasque 15 et autoriser sa rotation. Le doigt peut appliquer un troisième mouvement pour déplacer le deuxième flasque 15. Le doigt peut appuyer sur l'obturateur 18 pour causer la rotation du deuxième flasque 15.

Il est avantageux d'utiliser un obturateur 18 rotatif car cela facilite sa mise en œuvre et son déplacement à un seul doigt. Il est également avantageux de combiner un obturateur rotatif avec une tige en translation car cela facilite le désengagement de la tige lorsque le doigt revient selon le deuxième sens de déplacement.

De manière avantageuse, le deuxième flasque 15 définit une première butée de fin de course qui est configurée pour arrêter le déplacement de l'obturateur 18 qui se déplace selon le premier sens. Une fois que l'obturateur 18 atteint la première butée de fin de course, l'application d'un effort selon le premier sens se traduit par la rotation du deuxième flasque 15 par rapport au premier flasque 3 lorsque la tige 17 est dans la deuxième position. Si la tige 17 est dans la première position, l'effort appliqué sur l'obturateur 18 est empêché par la connexion mécanique qui existe entre la tige 17 et le deuxième flasque 15. L'obturateur 18 est avantageusement monté rotatif sur un arbre de rotation 19 monté fixe sur le deuxième flasque 15.

De manière avantageuse, le deuxième flasque 15 définit une deuxième butée de fin de course qui définit la première position et/ou qui est configurée pour éviter que, dans sa première position, l'obturateur 18 ne vienne en contact direct avec la tige 17. La deuxième butée de fin de course est configurée pour empêcher le déplacement de l'obturateur 18 au-delà de sa première position selon le deuxième sens de déplacement. En empêchant le déplacement de l'obturateur 18, un mouvement involontaire de l'obturateur 18 selon le deuxième mouvement est impossible ce qui empêche le déplacement de la tige 17 au moyen de l'obturateur 18.

De manière préférentielle, l'obturateur 18 est monté à rotation ce qui facilite le déplacement de l'obturateur 18 avec une seule main et avantageusement avec un seul doigt.

Dans une configuration avantageuse, un ressort (non illustré) est connecté deuxième flasque 15 et à l'obturateur 18. Le ressort est configuré pour ramener l'obturateur 18 dans sa première position. Le ressort permet d'assurer une sécurité accrue car l'obturateur 18 revient naturellement dans sa première position pour recouvrir la tige 17. De manière avantageuse, l'obturateur 18 est séparé du deuxième flasque 15 par l'extrémité de la tige 17. Préférentiellement, le ressort est séparé du premier flasque 3 par le deuxième flasque 15.

De manière avantageuse, un ressort additionnel (non illustré) est connecté d'une part à la tête de fixation 2 ou au premier flasque 3 et d'autre part à la tige 17. Le ressort additionnel est configuré pour que la tige 17 soit ramenée dans la première position en l'absence de sollicitation.

Dans une configuration particulière illustrée, l'obturateur 18 possède une zone d'obturation recouvrant la tige 17 dans la première position de tige. Dans sa première position, la zone d'obturation fait face à la tige 17 selon l'axe de rotation de l'arbre 4. Préférentiellement, lorsque la tige 17 est dans la deuxième position (autorisant la rotation du deuxième flasque 15), la tige 17 est visible indépendamment de la position de l'obturateur 18 ce qui permet à l'utilisateur d'observer que le deuxième flasque 15 ne sera pas maintenu dans la position fermée ce qui améliore la sécurité de fonctionnement de la poulie.

Lorsque la tige 17 et l'obturateur 18 sont tous les deux dans la première position et que le deuxième flasque 15 est fermé, l'obturateur 18 recouvre la tige 17 selon la direction de l'axe de rotation ce qui empêche son actionnement non recherché.

Préférentiellement, la tige 17 est terminée par une zone de préhension ayant une section élargie par rapport à une section de la tige 17 s'engageant avec le deuxième flasque 15. L'obturateur 18 possède une zone d'obturation recouvrant intégralement la zone de préhension selon une direction parallèle à l'axe de rotation du deuxième flasque 15 par rapport au premier flasque 3.

De manière avantageuse, la zone de préhension est recouverte par un indicateur coloré ayant une couleur différente de la couleur de l'obturateur 18 et de la couleur du premier flasque 3. La zone d'obturation masque intégralement l'indicateur coloré lorsque la tige 17 et l'obturateur sont dans la première position et la poulie est fermée. Le masquage s'observe selon une direction d'observation parallèle à l'axe de rotation du deuxième flasque 15 par rapport au premier flasque 3. L'utilisation d'un indicateur coloré permet de détecter rapidement que l'obturateur 18 n'est pas disposé, par rapport à la tige d'actionnement 7, dans une position représentative au maintien de la poulie 1 dans la position fermée.

Dans une configuration avantageuse, le deuxième flasque 15 définit une rampe de glissement de la tige 17. Lors du déplacement du deuxième flasque 15 depuis la position ouverte jusqu'à la position fermée, la tige 17 vient en contact de la rampe de glissement ce qui déplace la tige 17 hors de sa position de blocage. Ainsi lors du retour du deuxième flasque 15 vers sa position fermée, l'utilisateur est en mesure de détecter rapidement et visuellement que le deuxième flasque 15 n'a pas encore atteint la position fermée ce qui améliore la sécurité. Une fois la position fermée atteinte, la tige 17 quitte la rampe pour coopérer avec un crochet défini dans la paroi latérale du deuxième flasque.

Dans une configuration préférentielle, le déplacement de la tige 17 de la première position vers la seconde position correspond à un éloignement de la tige 17 par rapport à l'arbre de rotation 4. La tige 17 se déplace au moins selon une composante perpendiculaire à l'axe de rotation entre les deux flasques 3 et 6. Avantageusement, la tige 17 se déplace uniquement dans un plan perpendiculaire à l'axe de rotation du flasque 15 par exemple en rotation, en translation.

Avantageusement, l'obturateur 18 est monté à rotation autour d'un arbre de rotation 19 fixé au deuxième flasque 15. L'arbre 19 se déplace lors de la rotation du deuxième flasque 15.

Dans un mode de réalisation particulier, le deuxième arbre de rotation 19 fait saillie de la face interne du deuxième flasque 15. De manière préférentielle, la tête de fixation 2 définit une rainure 20 coopérant avec le deuxième arbre de rotation 19 pour former une butée de fin de course lors d'une rotation du deuxième flasque 15 depuis la deuxième position vers la première position. Lors de la fermeture de la poulie 1, le deuxième flasque 15 pivote et le deuxième arbre de rotation 19 vient en contact de la rainure 20 et glisse le long de la rainure 20 jusqu'à atteindre la butée de fin de course ce qui définit la première position du deuxième flasque 15.

Le deuxième arbre de rotation 19 est monté sur le deuxième flasque 15 ce qui facilite l'actionnement de l'obturateur 18. L'actionnement de l'obturateur 18 peut être réalisé indépendamment de la position du deuxième flasque 15 par rapport au premier flasque 3. L'obturateur 18 est monté à rotation par rapport au deuxième flasque 15 autour du deuxième arbre de rotation 19 et le deuxième arbre de rotation 19 est monté mobile en rotation par rapport au premier flasque 3.

Dans une configuration avantageuse, la rainure 20 possède une dimension latérale ajustée à la dimension latérale du deuxième arbre de rotation 19 pour réaliser une reprise d'effort entre la tête de fixation 2 et le deuxième flasque 15. Dans cette configuration, l'effort appliqué par la corde sur le premier réa 5a peut se traduire par un fléchissement de l'arbre de rotation 4. Afin de pouvoir supporter des efforts plus importants, il est avantageux de prévoir que le deuxième flasque 15 soit connecté mécaniquement au premier flasque 3 au moyen d'une deuxième connexion mécanique différente de l'arbre de rotation 4. La deuxième connexion mécanique est fournie par le deuxième arbre de rotation 19 qui s'engage dans la tête de fixation 2 ou dans le premier flasque 3. L'effort appliqué sur le premier réa 5a est réparti sur les deux flasques 3 et 15.

Dans la configuration particulière illustrée, le deuxième flasque 15 possède une paroi latérale définissant un crochet ou un renfoncement s'engageant avec la tige 17. Une fois la tige 17 bloquée dans le crochet ou le renfoncement, le deuxième flasque 15 reste dans la position fermée qui empêche sa rotation. La paroi latérale relie la face interne avec la face externe.

Dans un mode de réalisation particulier, le premier flasque 3 est réalisé de manière monolithique avec une partie de la tête de fixation 2. De manière avantageuse, la tête de fixation 2 est montée rotative autour d'un axe de rotation qui est perpendiculaire à l'axe de rotation.

Dans le mode de réalisation illustré à la figure 6, le premier réa 5a est monté sur un roulement 20, par exemple un roulement à billes qui est connecté entre l'arbre de rotation 4 et le premier réa 5a. Un adaptateur peut être monté sur l'arbre 4 pour mieux définir la rotation du premier réa 5a.

La figure 2 illustre une poulie 1 dans la position fermée avec la tige 17 et l'obturateur 18 chacun dans la première position. Les deux flasques 3 et 15 sont connectés mécaniquement au moyen du premier arbre 4 et de la tige 17. L'obturateur 18 recouvre complètement la tige 17 pour empêcher son actionnement non volontaire. Le deuxième flasque 15 est maintenu en position fermée au moyen de la tige 17. La poignée 9 se trouve entre la première position et la deuxième position, dans une position qui place la came bloquante dans une position intermédiaire. Dans la position intermédiaire, la force appliquée par la came bloquante 7 sur la corde est faible voire nulle de manière à autoriser le glissement de la corde par rapport au premier réa 5a, l'intensité de la force dépend du diamètre de la corde utilisée.

Les figures 3 et 4 illustrent le déplacement de la came bloquante 7 par rapport à la corde 6 en fonction de la position de la poignée 9. La figure 5 illustre l'insertion de la came bloquante 7 à l'intérieur de la gorge du réa 5 dans un mode de réalisation particulier lorsque la poignée est dans la première position.

Les figures 5 et 6 illustrent un mode de réalisation particulier d'un mécanisme assurant la rotation du réa 5a dans un seul sens de rotation. La figure 6 illustre une configuration utilisant deux bloqueurs 21 qui coopèrent avec des cavités aménagées à l'intérieur du réa 5a, mais d'autres configurations sont possibles. La figure 6 représente une vue éclatée de la poulie 1 avec le montage du réa 5a sur un roulement à billes 22 autour de l'arbre 4.

La figure 7 illustre l'intégration particulière des deux roues dentées 12 et 13 dans une partie de l'épaisseur du premier flasque 3.

Comme illustré à la figure 7, la poulie peut comporter un deuxième réa 5b et un deuxième flasque additionnel 15 qui est séparé du premier flasque 3 par le deuxième réa 5b et le deuxième flasque additionnel 15 est monté mobile en rotation autour de l'arbre de rotation du deuxième réa 5b. Le deuxième flasque additionnel 15 est monté à rotation par rapport au premier flasque 3 et à la tête de fixation 2. Le deuxième flasque additionnel 15 possède une face interne et une face externe. Le deuxième réa 5b fait face à la face interne du deuxième flasque additionnel 15. Le deuxième flasque additionnel 15 est avantageusement monté de manière identique au deuxième flasque 15.

Le deuxième flasque additionnel 15 est ouvrable indépendamment du deuxième flasque 15.

La poulie 1 comporte également un deuxième mécanisme de verrouillage configuré pour verrouiller le deuxième flasque additionnel 15 dans la première position par rapport au premier flasque 3. Dans la position fermée, la corde ou le câble installé dans la poulie 1 ou ne peut pas être extrait. Il n'est pas non plus possible d'y installer une corde ou un câble. Dans la position ouverte, il est possible d'installer un câble ou une corde entre le premier flasque 3 et le deuxième flasque additionnel 15. Les cordes installées dans la poulie sont séparées par le premier flasque 3.

Le mécanisme de verrouillage additionnel possède une tige additionnelle 7 fixée au premier flasque 3 ou à la tête de fixation 2. La tige additionnelle 7 est montée mobile entre une première position et une deuxième position selon un premier mouvement. Le premier mouvement peut être un mouvement de translation ou un mouvement de rotation ou une combinaison de ces derniers. Le premier mouvement n'est pas une translation de la tige additionnelle selon l'axe de rotation de l'arbre 4.

Dans la première position, la tige additionnelle s'engage avec le deuxième flasque additionnel 15 pour maintenir le deuxième flasque additionnel 15 dans la première position. Dans la deuxième position, la tige additionnelle autorise la rotation du deuxième flasque additionnel 15. La tige additionnelle fait saillie de la face externe du deuxième flasque additionnel 15. Avantageusement, dans la deuxième position, la tige additionnelle 15 n'est pas en contact avec le deuxième flasque additionnel 6. L'actionnement de la tige additionnelle selon le premier mouvement permet de passer de la première position de tige additionnelle à la deuxième position de tige additionnelle selon un premier sens d'actionnement et de la deuxième position de tige additionnelle à la première position de tige additionnelle selon un deuxième sens d'actionnement opposé au premier sens d'actionnement. Le premier mouvement peut être une rotation ou une translation. Le montage de la tige additionnelle peut reprendre une des multiples configurations de la tige décrite plus haut.

Un obturateur additionnel est monté sur le deuxième flasque additionnel 15. Selon l'une des configurations déjà présentées pour le montage de l'obturateur 18 sur le deuxième flasque 15. L'ouverture du deuxième flasque 15 est réalisée indépendamment de l'ouverture du deuxième flasque additionnel 15.

De manière avantageuse, l'arbre de rotation 10 de la came bloquante est fixé d'un côté au premier flasque 3 et de l'autre côté à la tête de fixation 2 au moyen d'une plaque support 23 comme cela est illustré sur les figures 2 à 7.

La figure 8 représente un mode de réalisation du système de mouflage dans lequel le dispositif à poulie décrit ci-dessus coopère avec un autre dispositif à poulie. La corde relie le dispositif à poulie et un dispositif à poulie additionnel. Le dispositif à poulie additionnel comporte un ou plusieurs réas qui sont avantageusement des réas configurés pour tourner dans les deux sens. Les réas sont préférentiellement à gorge lisse. Il est préférable de prévoir que les réas soient montés à rotation autour d'un axe de rotation et éventuellement autour d'un même arbre de rotation 24. Le dispositif à poulie additionnel est muni d'un flasque de support 3, d'un arbre de rotation additionnel 24 faisant saillie du flasque de support 3 et d'un réa additionnel monté à rotation autour de l'arbre de rotation additionnel. Une corde 6 s'étend entre la poulie autobloquante et le dispositif à poulie additionnel en s'appuyant sur au moins le premier réa 5a et le réa additionnel.

Dans le mode de réalisation illustré, le dispositif à poulie additionnel est réalisé de manière sensiblement identique au dispositif à poulie décrit précédemment. Il est néanmoins avantageux que le dispositif à poulie additionnel soit dépourvu de came bloquante pour faciliter son utilisation. Préférentiellement, le dispositif à poulie additionnel comporte un premier flasque 3 associé à une tête de fixation 2. Le dispositif à poulie additionnel possède avantageusement un ou plusieurs deuxième flasques 15 montés à rotation, par exemple à rotation autour de l'axe de rotation des réas. Les deuxièmes flasques peuvent être maintenus en position au moyen d'un système de fixation équivalent à celui décrit plus haut et avantageusement avec une tige cachée par un obturateur 18 pour éviter son ouverture non intentionnelle.

Une des extrémités de la corde 6 est fixée au dispositif à poulie ou au dispositif à poulie additionnel par exemple avec un nœud ou une couture. La corde 6 circule alternativement du dispositif à poulie au dispositif à poulie additionnel en passant sur les réas jusqu'à quitter le dispositif à poulie additionnel ou le dispositif à poulie. Il est avantageux que l'extrémité libre de la corde quitte le système de mouflage en quittant le dispositif à poulie et préférentiellement le premier réa 5a afin d'être en contact avec le premier réa 5a et la came bloquante 7.

En tirant sur l'extrémité libre de la corde 6, le dispositif à poulie additionnel et le dispositif à poulie se rapprochent ce qui soulève une charge. De manière préférentielle, le dispositif à poulie est accroché à un point d'ancrage de sorte que la poignée 9 ne se déplace pas en fonction de l'écartement entre le dispositif à poulie et le dispositif à poulie additionnel.

## Revendications

1. Poulie autobloquante (1) comprenant :
- une tête de fixation (2),
- un premier flasque (3) fixé à la tête de fixation (2),
- un premier arbre de rotation (4) s'étendant depuis le premier flasque (3),
- un premier réa (5a) monté mobile à rotation autour du premier arbre de rotation (4), le premier réa (5a) étant monté mobile à rotation selon un seul sens de rotation, poulie autobloquante **caractérisée en ce que**:
- une came bloquante (7) est montée mobile par rapport au premier réa (5a) pour s'éloigner ou se rapprocher du premier réa (5a), la came bloquante (7) étant montée mobile entre une première position et une deuxième position,
- le premier arbre de rotation (4) est monté fixe par rapport au premier flasque (3) et à la tête de fixation (2),
- la came bloquante (7) est montée mobile par rapport au premier flasque (3) et à la tête de fixation (2),
- un ressort (8) est monté pour exercer une force sur la came bloquante (7) déplaçant la came bloquante (7) vers le premier réa (5a),
- une poignée (9) montée sur premier flasque (3) ou sur la tête de fixation (2), la poignée (9) étant liée fonctionnellement à la came bloquante (7) pour déplacer la came bloquante (7) entre la première position et la deuxième position.

2. Poulie autobloquante (1) selon la revendication 1, dans laquelle le premier réa (5a) comporte une gorge définissant au moins une section en forme de V.

3. Poulie autobloquante (1) selon la revendication 2, dans laquelle le premier réa (5a) comporte une gorge texturée, préférentiellement une gorge à facettes.

4. Poulie autobloquante (1) selon l'une des revendications 2 et 3, dans laquelle la came bloquante (7) est agencée pour s'enfoncer dans une gorge du premier réa (5a).

5. Poulie autobloquante (1) selon la revendication précédente, dans laquelle la came bloquante (7) possède une surface de travail texturée disposée en vis-à-vis de la gorge du premier réa (5).

6. Poulie autobloquante (1) selon l'une des revendications précédentes, dans laquelle la came bloquante (7) est montée mobile en rotation autour d'un deuxième arbre de rotation monté fixe sur le premier flasque (3) ou la tête de fixation (2).

7. Poulie autobloquante (1) selon la revendication précédente, dans laquelle le premier réa (5a) est configuré pour autoriser la rotation selon un premier sens de rotation et pour interdire une rotation selon un second de rotation opposé au premier sens de rotation et dans laquelle la rotation de la came bloquante (7) selon le premier sens de rotation cause un rapprochement de la came bloquante (7) vers le premier réa (5a).

8. Poulie autobloquante (1) selon l'une des revendications précédentes, dans laquelle la poignée (9) est montée mobile en rotation autour d'un troisième arbre de rotation (11) monté fixé sur le premier flasque (1).

9. Poulie autobloquante (1) selon la revendication précédente, dans laquelle la poignée (9) est liée fonctionnellement à la came bloquante (7) au moyen d'un jeu d'engrenages (12, 13) définissant avantageusement un rapport d'engrenages différent de 1.

10. Poulie autobloquante (1) selon l'une des revendications 8 et 9, dans laquelle la rotation de la poignée (9) selon le premier sens de rotation cause la rotation de la came bloquante (7) selon le second sens de rotation et la rotation de la poignée (9) selon le second sens de rotation cause la rotation de la came bloquante (7) selon le premier sens de rotation.

11. Poulie autobloquante (1) selon l'une des revendications 8 à 10, dans laquelle la poignée (9) comporte un pion (11) coopérant avec une butée, le pion (11) étant destiné à venir en contact de la butée pour former une liaison mécanique entre la poignée (9) et la came bloquante (7) et la rotation de la poignée (9) causant la rotation de la butée et la rotation de la came bloquante (7).

12. Poulie autobloquante (1) selon la combinaison des revendications 9 et 11, dans laquelle la came bloquante (7) est associée à une première roue dentée (12) coopérant avec une deuxième roue dentée (13) formant la butée.

13. Poulie autobloquante (1) selon la revendication précédente, dans laquelle le pion (14) passe au-travers d'une lumière aménagée dans le premier flasque (3).

14. Poulie autobloquante (1) selon l'une des revendications précédentes dans laquelle un deuxième flasque (15) est monté rotatif autour du premier arbre de rotation (4) entre une position d'ouverture autorisant l'insertion ou l'extraction d'une corde (6) sur le réa (5b) et une position de fermeture interdisant l'insertion ou l'extraction de la corde (6), le réa (5a) séparant le premier flasque (3) et le deuxième flasque (15).

15. Poulie autobloquante (1) selon l'une des revendications précédentes, comportant :
- un second réa (5b) monté mobile à rotation autour du premier arbre de rotation (4) monté fixe par rapport au premier flasque (3) et à la tête de fixation (2), le second réa (5b) comportant une gorge lisse et étant configuré pour tourner selon les premier et second sens de rotation, le second réa (5b) étant séparé du premier réa (5a) par le premier flasque (3).

16. Système de mouflage comportant une poulie autobloquante (1) selon l'une des revendications précédentes et un dispositif à poulie additionnel muni d'un flasque de support additionnel, un arbre de rotation additionnel faisant saillie du flasque de support additionnel et un réa additionnel monté à rotation autour de l'arbre de rotation additionnel, une corde étant fixée à la poulie autobloquante ou au dispositif à poulie additionnel et s'étendant entre la poulie autobloquante et le dispositif à poulie additionnel en s'appuyant sur au moins le premier réa (5a) et le réa additionnel.

## Patentansprüche

1. Selbstblockierende Seilrolle (1), umfassend:
- einen Befestigungskopf (2),
- einen ersten Flansch (3), der am Befestigungskopf (2) befestigt ist,
- eine erste Drehwelle (4), die sich vom ersten Flansch (3) aus erstreckt,
- eine erste Seilscheibe (5a), die um die erste Drehwelle (4) drehbar montiert ist, wobei die erste Seilscheibe (5a) in einer einzigen Drehrichtung drehbar montiert ist, wobei die selbstblockierende Seilrolle **dadurch gekennzeichnet ist, dass**:
- ein blockierender Nocken (7) ) relativ zur ersten Seilscheibe (5a) beweglich montiert ist, um sich von der ersten Seilscheibe (5a) zu entfernen oder sich dieser zu nähern, wobei der blockierende Nocken (7) zwischen einer ersten Position und einer zweiten Position beweglich montiert ist,
- die erste Drehwelle (4) ) relativ zum ersten Flansch (3) und zum Befestigungskopf (2) fest angebracht ist,
- der blockierende Nocken (7) relativ zum ersten Flansch (3) und zum Befestigungskopf (2) beweglich montiert ist,
- eine Feder (8) angeordnet ist, um auf den blockierenden Nocken (7) eine Kraft auszuüben, die den blockierenden Nocken (7) zur ersten Seilscheibe (5a) hin bewegt,
- am ersten Flansch (3) oder am Befestigungskopf (2) ein Griff (9) montiert ist, wobei der Griff (9) mit dem blockierenden Nocken (7) funktionell verbunden ist, um den blockierenden Nocken (7) zwischen der ersten Position und der zweiten Position zu bewegen.

2. Selbstblockierende Seilrolle (1) nach Anspruch 1, wobei die erste Seilscheibe (5a) eine Kehle aufweist, die mindestens einen V-förmigen Querschnitt definiert.

3. Selbstblockierende Seilrolle (1) nach Anspruch 2, wobei die erste Seilscheibe (5a) eine texturierte Kehle, bevorzugt eine facettierte Kehle aufweist.

4. Selbstblockierende Seilrolle (1) nach einem der Ansprüche 2 und 3, wobei der blockierende Nocken (7) angeordnet ist, um in eine Kehle der ersten Seilscheibe (5a) einzugreifen.

5. Selbstblockierende Seilrolle (1) nach dem vorherigen Anspruch, wobei der blockierende Nocken (7) eine texturierte Arbeitsfläche aufweist, die der Kehle der ersten Seilscheibe (5) gegenüberliegend angeordnet ist.

6. Selbstblockierende Seilrolle (1) nach einem der vorherigen Ansprüche, wobei der blockierende Nocken (7) um eine zweite Drehwelle drehbar montiert ist, die am ersten Flansch (3) oder am Befestigungskopf (2) fest angebracht ist.

7. Selbstblockierende Seilrolle (1) nach dem vorherigen Anspruch, wobei die erste Seilscheibe (5a) dazu konfiguriert ist, die Drehung in einer ersten Drehrichtung zuzulassen und die Drehung in einer zweiten Drehrichtung, die der ersten Drehrichtung entgegengesetzt ist, zu unterbinden, und wobei die Drehung des blockierenden Nockens (7) in der ersten Drehrichtung eine Näherung des blockierenden Nockens (7) an die erste Seilscheibe (5a) bewirkt.

8. Selbstblockierende Seilrolle (1) nach einem der vorherigen Ansprüche, wobei der Griff (9) um eine dritte Drehwelle (11) drehbar montiert ist, die am ersten Flansch (1) fest angebracht ist.

9. Selbstblockierende Seilrolle (1) nach dem vorherigen Anspruch, wobei der Griff (9) über einen Satz Zahnräder (12, 13), die vorteilhafterweise ein Übersetzungsverhältnis definieren, das anders als 1 ist, mit dem blockierenden Nocken (7) funktionell verbunden ist.

10. Selbstblockierende Seilrolle (1) nach einem der Ansprüche 8 und 9, wobei die Drehung des Griffs (9) in der ersten Drehrichtung die Drehung des blockierenden Nockens (7) in der zweiten Drehrichtung bewirkt und die Drehung des Griffs (9) in der zweiten Drehrichtung die Drehung des blockierenden Nockens (7) in der ersten Drehrichtung bewirkt.

11. Selbstblockierende Seilrolle (1) nach einem der Ansprüche 8 bis 10, wobei der Griff (9) einen Stift (11) aufweist, der mit einem Anschlag zusammenwirkt, wobei der Stift (11) dazu bestimmt ist, mit dem Anschlag in Kontakt zu kommen, um eine mechanische Verbindung zwischen dem Griff (9) und dem blockierenden Nocken (7) herzustellen, und wobei die Drehung des Griffs (9) die Drehung des Anschlags und die Drehung des blockierenden Nockens (7) bewirkt.

12. Selbstblockierende Seilrolle (1) nach der Kombination der Ansprüche 9 und 11, wobei der blockierende Nocken (7) einem ersten Zahnrad (12) zugeordnet ist, das mit einem zweiten Zahnrad (13) zusammenwirkt, das den Anschlag bildet.

13. Selbstblockierende Seilrolle (1) nach dem vorherigen Anspruch, wobei der Stift (14) durch eine Öffnung geht, die im ersten Flansch (3) ausgespart ist.

14. Selbstblockierende Seilrolle (1) nach einem der vorherigen Ansprüche, wobei ein zweiter Flansch (15) zwischen einer geöffneten Position, die das Einlegen oder Entnehmen eines Seils (6) auf der Seilscheibe (5b) zulässt, und einer geschlossenen Position, die das Einlegen oder Entnehmen des Seils (6) unterbindet, um die erste Drehwelle (4) drehbar montiert ist, wobei die Seilscheibe (5a) den ersten Flansch (3) und den zweiten Flansch (15) trennt.

15. Selbstblockierende Seilrolle (1) nach einem der vorherigen Ansprüche, umfassend:
- eine zweite Seilscheibe (5b), die um die erste Drehwelle (4), die relativ zum ersten Flansch (3) und zum Befestigungskopf (2) fest angebracht ist, drehbar montiert ist, wobei die zweite Seilscheibe (5b) eine glatte Kehle aufweist und dazu konfiguriert ist, sich in der ersten und der zweiten Drehrichtung zu drehen, wobei die zweite Seilscheibe (5b) durch den ersten Flansch (3) von der ersten Scheibe (5a) getrennt ist.

16. Flaschenzugsystem, umfassend eine selbstblockierende Seilrolle (1) nach einem der vorherigen Ansprüche und eine zusätzliche Seilrollenvorrichtung, die versehen ist mit einem zusätzlichen Stützflansch, einer zusätzlichen Drehwelle, die vom zusätzlichen Stützflansch vorspringt, und einer zusätzlichen Seilscheibe, die um die zusätzliche Drehwelle drehbar montiert ist, einem Seil, das an der selbstblockierenden Seilrolle oder an der zusätzlichen Seilrollenvorrichtung befestigt ist und sich zwischen der selbstblockierenden Seilrolle oder der zusätzlichen Seilrollenvorrichtung erstreckt, indem es mindestens gegen die erste Seilscheibe (5a) und die zusätzliche Seilscheibe aufliegt.

## Claims

1. Clamping pulley (1) comprising:
- a securing head (2),
- a first flange (3) fixed to the securing head (2),
- a first rotation shaft (4) extending from the first flange (3),
- a first sheave (5a) mounted movable in rotation around the first rotation shaft (4), the first sheave (5a) being mounted movable in rotation in one direction of rotation only,
clamping pulley **characterized in that**:
- a locking cam (7) is mounted movable with respect to the first sheave (5a) so as to move away from or towards the first sheave (5a), the locking cam (7) being mounted movable between a first position and a second position,
- the first rotation shaft (4) is mounted fixed with respect to the first flange (3) and to the securing head (2),
- the locking cam (7) is mounted movable with respect to the first flange (3) and to the securing head (2),
- a spring (8) is fitted to exert a force on the locking cam (7) moving the locking cam (7) towards the first sheave (5a),
- a handle (9) is mounted on the first flange (3) or on the securing head (2), the handle (9) being functionally connected to the locking cam (7) to move the locking cam (7) between the first position and the second position.

2. Clamping pulley (1) according to claim 1, wherein the first sheave (5a) comprises a groove defining at least a V-shaped cross-section.

3. Clamping pulley (1) according to claim 2, wherein the first sheave (5a) comprises a textured groove, preferably a faceted groove.

4. Clamping pulley (1) according to one of claims 2 and 3, wherein the locking cam (7) is arranged to sink into a groove of the first sheave (5a).

5. Clamping pulley (1) according to the foregoing claim, wherein the locking cam (7) has a textured work surface arranged facing the groove of the first sheave (5).

6. Clamping pulley (1) according to one of the foregoing claims, wherein the locking cam (7) is mounted movable in rotation around a second rotation shaft mounted fixed on the first flange (3) or the securing head (2).

7. Clamping pulley (1) according to the foregoing claim, wherein the first sheave (5a) is configured to allow rotation in a first direction of rotation and to prevent rotation in a second direction of rotation opposite from the first direction of rotation and wherein rotation of locking cam (7) in the first direction of rotation makes the locking cam (7) move towards the first sheave (5a).

8. Clamping pulley (1) according to one of the foregoing claims, wherein the handle (9) is mounted movable in rotation around a third rotation shaft (11) mounted fixed on the first flange (1).

9. Clamping pulley (1) according to the foregoing claim, wherein the handle (9) is functionally connected to the locking cam (7) by means of a set of cogs (12, 13) advantageously defining a gear ratio different from 1.

10. Clamping pulley (1) according to one of claims 8 and 9, wherein rotation of the handle (9) in the first direction of rotation results in rotation of the locking cam (7) in the second direction of rotation and rotation of the handle (9) in the second direction of rotation results in rotation of the locking cam (7) in the first direction of rotation.

11. Clamping pulley (1) according to one of claims 8 to 10, wherein the handle (9) comprises a pin (11) collaborating with a stop, the pin (11) being designed to come into contact with the stop to form a mechanical connection between the handle (9) and the locking cam (7) and rotation of the handle (9) generates a rotation of the stop and rotation of the locking cam (7).

12. Clamping pulley (1) according to the combination of claims 9 and 11, wherein the locking cam (7) is associated with a first cog-wheel (12) collaborating with a second cog-wheel (13) forming the stop.

13. Clamping pulley (1) according to the foregoing claim, wherein the pin (14) passes through an aperture arranged in the first flange (3).

14. Clamping pulley (1) according to one of the foregoing claims, wherein a second flange (15) is mounted rotatable around the first rotation shaft (4) between an open position enabling a rope (6) to be inserted in or extracted from the sheave (5b) and a closed position preventing insertion or extraction of the rope (6), the sheave (5a) separating the first flange (3) and the second flange (15).

15. Clamping pulley (1) according to one of the foregoing claims, comprising:
- a second sheave (5b) mounted rotatable around the first rotation shaft (4) mounted fixed with respect to the first flange (3) and to the securing head (2), the second sheave (5b) comprising a smooth groove and being configured to rotate in the first and second directions of rotation, the second sheave (5b) being separated from the first sheave (5a) by the first flange (3).

16. Haul system comprising a clamping pulley (1) according to any one of the foregoing claims and an additional pulley device provided with an additional support flange, an additional rotation shaft salient from the additional support flange and an additional sheave mounted rotatable around the additional rotation shaft, a rope being fixed to the clamping pulley for the additional pulley device and extending between the clamping pulley and the additional pulley device and pressing on at least the first sheave (5a) and the additional sheave.
